# EUROPÄISCHE PATENTSCHRIFT

(11) **EP 0 057 460 B1**
(45) Veröffentlichungstag und Bekanntmachung des Hinweises auf die Patenterteilung: **17.10.1984**
(21) Anmeldenummer: 82100725.9
(22) Anmeldetag: 02.02.1982
(51) Int. Cl.: H01H 37/10

(54) **Regeleinrichtung für die Temperatur elektrisch beheizter Geräte**
Regulating device for the temperature of electrically heated applianees
Dispositif pour la regulation de la température d'appareils chauffés électriquement

(30) Priorität: 03.02.1981 DE 3103561
(43) Veröffentlichungstag der Anmeldung: 11.08.1982
(73) Patentinhaber: E.G.O. Elektro-Geräte Blanc u. Fischer, D-75032 Oberderdingen (DE)
(72) Erfinder: Sixt, Jürgen, D-7519 Oberderdingen (DE)
(74) Vertreter: Patentanwälte Ruff, Beier, Schöndorf und Mütschele

## Beschreibung

Die Erfindung betrifft eine Regeleinrichtung für die Temperatur elektrisch beheizter Geräte mit einem die intermittierende Einschaltdauer des Gerätes bestimmenden Arbeits-Bimetall und einem dem Einfluß der Umgebungstemperatur auf das Arbeits-Bimetall entgegenwirkenden Kompensations-Bimetall, bei welcher Einrichtung das Kompensations-Bimetall die auf Grund steigender Umgebungstemperatur erfolgende Verformung des Arbeits-Bimetalles nur bis zu einem bestimmten Wert der Umgebungstemperatur durch stetig zunehmende eigene Verformung weitgehend aufhebt, während das Kompensations-Bimetall bei über diesem Wert liegenden Umgebungstemperaturen an einem Anschlag zur Anlage kommt.

Aus der GB-A-763 892 ist eine derartige Regeleinrichtung bekannt geworden, bei der die Auslenkung des Kompensations-Bimetalls von einem Zusatznocken an der Einstellkurve bei relativ hohen Einstellungen der Regeleinrichtung behindert wird. Die Begrenzung erfolgt also nicht bei einem bestimmten festen Wert der Umgebungstemperatur, sondern in Abhängigkeit von der Einstellung der Regeleinrichtung.

In der CH-A-448 305 ist ein elektro-thermisches Zeitschaltwerk beschrieben, bei dem zur Umgebungstemperatur-Kompensation der Schaltwirkung des Arbeits-Bimetalles diese beiden Bimetalle parallel zueinander schwenkbar angeordnet sind. Bei der Ausbiegung beider Bimetalle wandert der Angriffspunkt eines Verbindungsstiftes auf eine schräge Rampe am Kompensations-Bimetall zu und bewirkt eine Aufhebung oder Änderung der Kompensationswirkung. Diese Anordnung ist relativ aufwendig und für feinere Riegelvorgänge wenig geeignet, weil es erhebliche Auslenkungen beider Bimetalle sowie ein stets reibungsbehaftetes Wandern eines Stiftes auf einem Bimetall voraussetzt.

Aufgabe der Erfindung ist es, auf einfache und unkomplizierte Art die Kompensation im oberen Temperaturbereich auf einen den wirklichen Verhältnissen entsprechenden oder nahekommenden Wert anzugleichen.

Diese Aufgabe wird gemäß der Erfindung dadurch gelöst, daß der Anschlag zwischen festliegendem Ende des Kompensations-Bimetalles und wirksamen Angriffspunkt derart angeordnet ist, daß bei über dem bestimmten Wert liegenden Temperaturen die Verformung der zwischen Angriffspunkt und Anschlag liegenden Teillänge des Kompensations-Bimetalles mit entsprechend herabgesetztem Kompensationseffekt weiterwirken kann.

Dadurch, daß der Anschlag in Abstand von dem wirksamen Angriffspunkt des Bimetalls angreift, verbleibt also ein Rest des Bimetalls, das noch im Kompensationssinne wirksam bleibt, wenn der Anschlag bereits wirksam geworden ist.

Auf diese Weise kann eine gute Anpassung der Kennlinie auch dann vorgenommen werden, wenn eine vollständige Blockierung der Kompensation nicht erwünscht ist.

Dies kann vorzugsweise dadurch geschehen, daß das Bimetall an seinem vom festliegenden Ende fernen Ende in wenigstens zwei Abschnitte aufgeteilt ist, von denen der eine an dem Anschlag zur Anlage kommt und der andere den wirksamen Angriffspunkt bildet.

Bei einer bevorzugten Ausführungsform kann das Bimetall parallel zu einem Schnappschalter angeordnet sein, dessen Träger den Anschlag bildet. Hier wird also kein zusätzliches Bauteil benötigt, um die Erfindung in die Praxis umzusetzen.

Ein Ausführungsbeispiel der Erfindung wird im Zusammenhang mit der Zeichnung beschrieben.

Diese zeigt die Draufsicht auf ein Leistungssteuergerät, in dem eine Kompensationseinrichtung nach der Erfindung verwendet wird.

Das Leistungssteuergerät 11 besitzt ein Gehäuse 12, das die Form eines im wesentlichen quadratischen, an einer Flachseite offenen Kastens hat. Es dient zur stufenlos einstellbaren Steuerung der Leistung insbesondere von Elektrokoch- und Wärmegeräten in einzelnen Leistungsimpulsen mit veränderbarer relativer Einschaltdauer. Über eine Einstellwelle 23 und eine darauf drehfeste Kurve 19 ist die Leistung einstellbar. Die Kurve 19 wirkt auf ein Ende 70 eines Kompensations-Bimetalls 26 ein, das durch eine Feder 34 an die Kurve angepreßt wird und mit dem anderen Ende im Bereich einer Drehachse 28 mit dem Träger 29 eines Schnappschalters 27 verbunden ist.

Der Schnappschalter 27 besitzt eine aus dünnem Federblech bestehende Schnappfeder 30, deren Federzunge an einem abgebogenen Vorsprung 71 des Schnappschaltträgers unter Knickvorspannung abgestützt ist. Am freien Ende trägt die Schnappfeder 30 einen Kontakt 31, der mit einem am Leistungssteuergerät festen Kontakt 32 zusammenarbeiten kann. Die Schnappfeder ist an ihrem dem Kontakt 31 gegenüberliegenden Ende an einem schraubenartig justierbaren Gegenlager 33 aufgenommen.

Ein Arbeits-Bimetall 36 in Gestalt eines L-förmigen Bimetallhebels ist um eine Drehachse 37 am Gehäuse 12 schwenkbar gelagert. Die Betätigung der Schnappfeder geschieht über einen abgebogenen Vorsprung 44 eines L-Schenkels 43 des Arbeits-Bimetalls 36. Das Arbeits-Bimetall ist um die Drehachse 37 gegenüber dem Gehäuse 12 unter der Wirkung der Bimetallbiegung in dem langen, quer zum Schnappschalter angeordneten Schenkel 38 des Bimetallhebels 43 verschwenkbar. Auf dem Schenkel 38 befindet sich eine elektrische Beheizung 39, die elektrisch parallel zum Verbraucher geschaltet ist, d. h. ebenfalls von dem Kontaktpaar 31, 32 ein- und ausgeschaltet wird. Das freie Ende des Schenkels 38 stützt sich über eine Justierschraube 40 und unter der Wirkung einer Schraubenfeder 41 an einer Gehäusezwischenwand 42 ab.

Die Gehäusezwischenwand 42 trennt eine Kammer 74 ab, in der der beheizte Schenkel 38 des Arbeits-Bimetalls 36 liegt. Die Kammer 74 ist nach außen belüftet.

Dadurch bleibt der übrige Schalterteil, der insbesondere den Schnappschalter 27 und das Kompensations-Bimetall 26 enthält, von der Wärme des Arbeits-Bimetalls 36 und seiner Beheizung weitgehend unbeeinflußt. Trotzdem kann sich die Temperatur des Leistungssteuergerätes infolge schlechter Wärmeableitung nach außen oder durch Fremdbeheizung bei Einbau in einen Herd, Backofen o. dgl. auf recht erhebliche Temperaturen erhöhen. Diesem Einfluß, der die Temperatur des Arbeits-Bimetalls 36 hochtreibt und damit eine stärkere Ausbiegung erzeugt, die eine geringere Leistungseinstellung vortäuscht, wirkt das Kompensations-Bimetall 26 entgegen, indem es sich bei Erwärmung so verbiegt, daß der Abstand zwischen ihm und dem Schnappschalterträger geringer wird.

Aus der Zeichnung ist zu erkennen, daß das Kompensations-Bimetall 26 in der Nähe seines an der Kurve anliegenden abgekröpften Endes 70 eine zweite, entgegengesetzt gerichtete Abkröpfung 75 aufweist, die dadurch hergestellt ist, daß das Kompensations-Bimetall 26 an seinem freien Ende gegabelt ist und ein Materialabschnitt nach oben und der andere nach unten abgekröpft ist. Es ist möglich, jeweils eine Abkröpfung 70 und 75 vorzusehen, es könnten jedoch auch aus Symmetriegründen zwei Abkröpfungen 75 parallel zueinander vorgesehen sein, in deren Mitte sich eine Abkröpfung 70 befindet oder umgekehrt. Die Abkröpfungen sind jeweils V- oder bogenförmig, um eine glatte Anlagefläche an der Kurve 19 oder dem Schalterträger 29 zu gewährleisten.

Das Leistungssteuergerät ist im ausgeschalteten Zustand dargestellt. Wenn durch Drehung der Kurve 19 über die Einstellwelle 23 eine Leistungseinstellung erfolgt, dann wird über das geteilte Kompensations-Bimetall 26 der Schnappschalterträger 29 entgegen dem Uhrzeigersinn verschwenkt, wobei die bis dahin von dem auf den Betätigungspunkt einwirkenden Hebelende 44 in Ausschaltstellung gehaltene Schnappfeder die beiden Kontakte 31, 32 schließt. Dadurch wird dem Verbraucher, beispielsweise einer Kochplatte, Strom zugeführt, jedoch auch der Beheizung 39 des Arbeitsbimetalls 36, das sich so ausdehnt, daß nach gewisser Zeit das Hebelende 44 den Schnappschalter wieder zum Ausschalten bringt. Nach Abkühlung des Bimetalls 36, dessen Beheizung ebenfalls ausgeschaltet wurde, schaltet der Schnappschalter wieder ein. Es ergibt sich also eine in der relativen Einschaltdauer einstellbare Ein- und Ausschaltsteuerung.

Bei Erhöhung der Umgebungstemperatur wird das Kompensations-Bimetall 26 in der Zeichnung nach unten, also auf den Schnappschalterträger 29 zu, ausgelenkt. Dies erfolgt so lange, bis der Temperaturbereich erreicht ist, in dem eine weitere Auslenkung des Kompensations-Bimetalles zu einer Überkompensation führen würde. In diesem Bereich kommt die Abkröpfung 75 des Kompensations-Bimetalls 26 mit dem Schalterträger in Berührung, der einen Anschlag für die Abkröpfung 75 bildet. Dadurch wird die weitere Auslenkung des Kompensations-Bimetalls 26 in dem Bereich zwischen der Abkröpfung 75 und dem anderen Ende 76 des Kompensations-Bimetalls verhindert. Lediglich zwischen dem Anlagepunkt der Abkröpfung 75 an dem Träger 29 und dem Anlagepunkt der Abkröpfung 70 an der Kurve 19 verbleibt noch eine wirksame Kompensationsausbiegung des Bimetalls.

Durch die Wahl der Entfernung zwischen dem Anschlagspunkt (hier 75 gegen 29) und dem Angriffspunkt zwischen der Abkröpfung 70 und der Kurve 19 ist es möglich, den Betrag der Blockierung bzw. Behinderung der Ausdehnung zu bestimmen und somit eine degressive Kompensationskennlinie zu erzeugen. Es wäre auch möglich, mehrere, in Richtung steigender Temperatur hintereinander wirksame Anschläge zu schaffen, um eine noch flexiblere Anpassung zu erzeugen.

Die hier beschriebene Ausführungsform, bei der das Kompensations-Bimetall an dem Schnappschalterträger zum Anschlag kommt, ist bei der schwenkbaren Anordnung der Einheit Kompensations-Bimetall/Schnappschalter vorteilhaft. Bei einer nicht als ganzes schwenkbaren Anordnung könnte der Anschlag auch gehäusefest sein. Durch entsprechende Anordnung des Anschlages wäre es sogar möglich, falls erforderlich, eine Gegenkompensation zu erzeugen.

## Patentansprüche

1. Regeleinrichtung für die Temperatur elektrisch beheizter Geräte mit einem die intermittierende Einschaltdauer des Gerätes bestimmtenden Arbeits-Bimetall (36) und einem dem Einfluß der Umgebungstemperatur auf das Arbeits-Bimetall (36) entgegenwirkenden Kompensations-Bimetall (26), bei welcher Einrichtung das Kompensations-Bimetall (26) die auf Grund steigender Umgebungstemperatur erfolgende Verformung des Arbeits-Bimetalles (36) nur bis zu einem bestimmten Wert der Umgebungstemperatur durch stetig zunehmende eigene Verformung weitgehend aufhebt, während das Kompensations-Bimetall (26) bei über diesem Wert liegenden Umgebungstemperaturen an einen Anschlag zur Anlage kommt, dadurch gekennzeichnet, daß der Anschlag zwischen festliegendem Ende (76) des Kompensations-Bimetalles (26) und wirksamem Angriffspunkt (70) derart angeordnet ist, daß bei über dem bestimmten Wert liegenden Temperaturen die Verformung der zwischen Angriffspunkt (70) und Anschlag liegenden Teillänge des Kompensations-Bimetalles (26) mit entsprechend herabgesetztem Kompensationseffekt weiterwirken kann.

2. Einrichtung nach Anspruch 1, dadurch gekennzeichnet, daß das Kompensations-Bimetall (26) an seinem vom festliegenden Ende fernen Ende in wenigstens zwei Abschnitte (70, 75) aufgeteilt ist, von denen der eine an dem Anschlag (29) zur Anlage kommt und der andere den wirksamen Angriffspunkt bildet.

3. Einrichtung nach einem der vorhergehenden Ansprüche, dadurch gekennzeichnet, daß das Kompensations-Bimetall (26) parallel zu einem Schnappschalter (27) angeordnet ist, dessen Träger (29) den Anschlag bildet.

4. Einrichtung nach Anspruch 3, dadurch gekennzeichnet, daß der Schnappschalter (27) mit seinem Träger (29) und dem Kompensations-Bimetall (26) eine um eine Achse (28) schwenkbare zusammenhängende Einheit bilden, daß das festliegende Ende (76) des Kompensations-Bimetalls (26) mit dem Träger (29) verbunden ist und der Angriffspunkt von einem Einstellglied (19) betätigbar ist.

## Claims

1. Regulating device for the temperature of electrically heated appliances with a working bimetallic strip (36) determining the intermittent on-time of the appliance and a compensating bimetallic strip (26) counteracting the influence of the ambient temperature on the working bimetallic strip (36), whereby in said device the compensating bimetallic strip (26) substantially removes the deformation of the working bimetallic strip (36) caused by increasing ambient temperature only up to a given value of the latter as a result of constantly increasing characteristic deformation whilst, in the case of ambient temperatures above this value, the compensating bimetallic strip (26) engages with a stop, characterized in that the stop is arranged between the fixed end (76) of the compensating bimetallic strip (26) and the effective application point (70) in such a way that that in the case of temperatures above the given value the deformation of the partial length of the compensating bimetallic strip (26) located between the application point (70) and the stop can continue to act with a correspondingly reduced compensating effect.

2. Device according to claim 1, characterized in that at its end remote from the fixed end, the compensating bimetallic strip (26) is subdivided into at least two portions (70, 75), whereof one engages with the stop (29) and the other forms the effective application point.

3. Device according to one of the preceding claims, characterized in that the compensating bimetallic strip (26) is positioned parallel to a quick-break switch (27), whose support (29) forms the stop.

4. Device according to claim 3, characterized in that quick-break switch (27) with its support (29) and the compensating bimetallic strip (26) form a cohesive unit pivotable about a splindle (28), the fixed end (76) of the compensating bimetallic strip (26) is connected to the support (29) and the application point is operable by a setting member (19).

## Revendications

1. Dispositif de régulation de la température d'appareils chauffés électriquement, comportant un bilame de travail (36) qui détermine la durée d'enclenchement intermittente de l'appareil, ainsi qu'un bilame de compensation (26) qui agit à l'encontre de l'influence de la température ambiante sur le bilame de travail (36), dispositif dans lequel le bilame de compensation (26), par sa propre déformation augmentant de façon continue, supprime dans une large mesure la déformation du bilame de travail (36) résultant d'un accroissement de la température ambiante seulement jusqu'à une valeur déterminée de la température ambiante, tandis que ce bilame de compensation (26) vient s'appliquer contre une butée en présence de températures ambiantes excédant ladite valeur, caractérisé par le fait que la butée est intercalée, entre l'extrémité fixe (76) du bilame de compensation (26) et le point effectif de venue en prise (70), de telle sorte que, en présence de températures excédant la valeur déterminée, la déformation de la longueur partielle du bilame de compensation (26) située entre le point de venue en prise (70) et la butée puisse continuer d'agir avec un effet de compensation diminué en conséquence.

2. Dispositif selon la revendication 1, caractérisé par le fait que le bilame de compensation (26) est subdivisé, à son extrémité éloignée de l'extrémité fixe, en au moins deux tronçons (70, 75) parmi lesquels l'un vient s'appliquer contre la butée (29) et l'autre forme le point effectif de venue en prise.

3. Dispositif selon l'une des revendications précédentes, caractérisé par le fait que le bilame de compensation (26) est disposé parallèlement à un interrupteur à déclic (27) dont le support forme la butée (29).

4. Dispositif selon la revendication 3, caractérisé par le fait que l'interrupteur à déclic (27) avec son support (29) et le bilame de compensation (26) forment un bloc solidaire pouvant pivoter autour d'un axe (28) ; par le fait que l'extrémité fixe (76) du bilame de compensation (26) est reliée au support (29) ; et par le fait que le point d'attaque peut être actionné par un organe d'ajustement (19).
